# EUROPÄISCHE PATENTSCHRIFT

(11) **EP 0 439 821 B1**
(45) Veröffentlichungstag und Bekanntmachung des Hinweises auf die Patenterteilung: **13.10.1993**
(21) Anmeldenummer: 90125346.8
(22) Anmeldetag: 22.12.1990
(51) Int. Cl.: E21B 10/62, E21B 10/02

(54) **Schneidkrone für Bohrrohre mit einfach auswechselbaren Zähnen**
Cutting crown for casings with easily exchangeable teeth
Couronne de coupe pour tubes de forage avec dents facilement échangeables

(30) Priorität: 01.02.1990 DE 4002907
(43) Veröffentlichungstag der Anmeldung: 07.08.1991
(73) Patentinhaber: STAHL- UND APPARATEBAU HANS LEFFER GmbH, D-66125 Saarbrücken (DE)
(72) Erfinder: Blaschke, Kurt, W-6602 Saarbrücken-Dudweiler (DE)
(74) Vertreter: Flaccus, Rolf-Dieter, Dr.

(56) Entgegenhaltungen:
- DE-A- 2 539 707
- DE-A- 3 637 456
- DE-C- 537 686
- FR-A- 2 203 019
- GB-A- 2 195 682
- US-A- 3 072 205
- US-A- 3 749 449

## Beschreibung

Die Erfindung betrifft eine Schneidkrone gemäß dem Oberbegriff des Anspruches 1 für Bohrrohre zum Niederbringen einer verrohrten Bohrung, zum Beispiel für Pfahlgründungs- oder Brunnenbohrungen; (siehe z.B. DE-A- 537 686).

Bei solchen Schneidkronen ist es bekannt, die Zähne unter Belassung enger Zahnlücken aus dem vollen Grundkörper durch Ausbrennen zu formen und an den Verschleißstellen mit einer Auftragung aus verschleißfestem Material zu versehen sowie scharfkantig zu schleifen. Bekannt ist es auch, am freien stirnseitigen Ende des Grundkörpers Aussparungen anzubringen und in diese passend geschmiedete Zähne einzuschweißen und diese an den Zahnkanten und/oder Stirnflächen gegebenenfalls mit einer Spezialhartauftragung zu versehen.

Diese Schneidkronen sind sowohl bei ihrer erstmaligen Herstellung, also auch insbesondere infolge ihres in Abhängikeit von der Bodenbeschaffenheit oft verhältnismäßig großen und schnellen Verschleißes hinsichtlich ihrer Instandhaltung sehr aufwendig. Dies gilt sowohl für den Fall, daß die erforderlichen Instandsetzungsarbeiten vor Ort vorgenommen werden, wo meist unter erschwerten Bedingungen gearbeitet werden muß, als auch für den Fall, daß die Schneidkrone zur Reparatur und Wiederherstellung des einwandfreien Zustandes in eine dafür eingerichtete Werkstatt mit ihren an sich besseren Arbeitsmöglichkeiten verbracht wird.

Aus der DE-A 25 39 707 ist darüber hinaus eine Fräswalze für Straßenfräsmaschinen bekannt, mit Ausnehmungen, in die auswechselbare Fräszähne eingesetzt sind, und die dadurch gekennzeichnet ist, daß die Ausnehmung aus einem sich nach innen verjüngenden unteren und einem oberen, in den Querschnittsabmessungen gleichbleibenden, an der Außenfläche der Walze endenden Teil besteht, und daß der Fräszahn aus einem unteren konischen in den kegelstumpfartigen Teil der Ausnehmung passenden und aus einem oberen Teil besteht, der einen in den Querschnitt des oberen Teils der Ausnehmung passenden Querschnitt aufweist.

Eine derartige Anordnung auswechselbarer Zähne wäre an der vergleichsweise dünnwandigen Stirnseite einer rohrförmigen Bohrkrone nicht möglich, weil der durch Bohrungen geschwächte stirnseitige Bereich der Bohrkrone unter Betriebslast ausbrechen und zum Ausfallen der Bohrkrone führen würde.

Vorliegende Erfindung macht es sich zur Aufgabe, eine Schneidkrone zu schaffen, die es gestattet, daß die notwendigen Instandhaltungs- bzw. Instandsetzungsarbeiten mit verhältnismäßig einfachen Mitteln und schnell vor Ort vorgenommen werden können, und bei welcher die Zähne in die sehr begrenzte Wanddicke des stirnseitigen Bereiches mittels Hülsen auswechselbar eingesetzt werden können.

Diese Aufgabe wird gemäß der Erfindung bei einer Schneidkrone der eingangs genannten Art durch die kennzeichnenden Merkmale des Anspruchs 1 gelöst.

Durch die erfindungsgemäße Ausbildung ist es in vorteilhafter Weise möglich, die instandzusetzenden Zähne bzw. unter Umständen sämtliche Zähne schnell und einfach vom Grundkörper der Schneidkrone durch Lösen ihrer Verbindung mit den Hülsen zu entfernen und durch einwandfreie andere bzw. einen Satz neuer Zähne zu ersetzen. Die wiederinstandsetzungsbedüftigen und -fähigen Zähne können dann zwecks Überholung zur Werkstatt verbracht werden, ohne daß dadurch der Bohrbetrieb in nennenswertem Maß gestört wird.

Ein ganz wesentlicher weiterer Vorteil der erfindungsgemäßen Maßnahme ist die Möglichkeit, sich durch Austauschen der Zähne gegen einen Satz anderer Zähne vor Ort schnell und einfach an unterschiedliche Bodenbeschaffenheiten anzupassen, wobei darüberhinaus auch noch die Möglichkeiten gegeben ist, ohne größeren Aufwand eine Vielzahl von möglichen und geeignet erscheinenden und insbesondere auch neuartigen Zahnformen zum Einsatz zu bringen.
In Hülsen eingesetzte auswechselbare Zähne sind bei Bohrschnecken und auch Baggern zwar bereits bekannt, jedoch weisen diese entsprechend günstigere Platzverhältnisse für die Anordnung und Unterbringung von Hülse und Zahn auf, als dies bei der erfindungsgemäßen Schneidkrone der Fall ist, bei der nur eine sehr begrenzte Wanddicke für die Unterbringung zur Verfügung steht. Es wurde daher befürchtet, daß die Zähne bei dem verhältnismäßig rauhen Betrieb, dem solche Schneidkronen unterworfen sind, der Beanspruchung nicht standhalten und insbesondere ausbrechen könnten. Aus diesem Grund und auch, weil man nicht erkannt hatte, daß man sich mit den erfindungsgemäßen auswechselbaren Zähne vorteilhaft und mit geringem Aufwand an eine unterschiedliche Beschaffenheit des zu durchbohrenden Erdreiches anpassen kann, ging die Fachwelt an der Möglichkeit, die an sich bekannte Maßnahme in Hülsen einsetzbare auswechselbare Zähne auch bei Schneidkronen anzuwenden, bisher achtlos vorbei.

Zweckmäßige weitere Ausgestaltungen der Erfindung sind in den Unteransprüchen beschrieben.

Die Erfindung ist in der Zeichnung in einem Ausführungsbeispiel gezeigt, anhand dessen sie im folgenden erläutert wird.
Es zeigen:
- Figuren 1a und 1b:: die Hülse in Ansicht und Seitenansicht,
- Figuren 2a und 2b:: in gleicher Weise einen Zahn,
- Figur 3 :: den Zahn der Figur 2a teilweise in einer Ansicht in Richtung des Pfeiles x,
- Figur 4 :: einen Querschnitt längst der Linien A-A der Figur 2a,
- Figuren 5a und 5b:: die in den Grundkörper der Schneidkrone eingeschweißte Hülse mit in diese eingesetztem Zahn in Ansicht und teilweise im Schnitt sowie unter teilweiser Weglassung des Schneidschuhes in Seitenansicht und
- Figur 6 :: eine Draufsicht auf die Hülse der Figur 1a, jedoch mit eingesetztem Zahn entsprechend Figur 2a.

Die zungenförmig ausgebildete Hülse 1 ist längs ihres Randes, der mit der entsprechend geformten Aussparung im nicht gezeigten Grundkörper der Schneidkrone verschweißt wird, auf ihrer Vorder- und Rückseite mit einer Anschrägung versehen. Wie durch die gestrichelten Linien angedeutet, ist in der Hülse 1 die durchgehende pyramidenstumpfförmige Ausnehmung 2 angebracht. Ferner ist in der Hülse die durchgehende Bohrung 3 vorgesehen.

Anstatt wie gezeigt zungenförmig, könnte die Hülse 1 auch anders, beispielsweise rechteckig, trapezförmig oder dergleichen und dementsprechend auch die Aussparungen im Grundkörper der Schneidkrone ausgebildet werden. Ebenso könnte auch die Ausdehnung anders als gezeigt ausgebildet werden, beispielsweise als pyramidenstumpfförmiges Sackloch, aber auch mit einer anderen geeigneten Querschnittsform. Entsprechendes gilt auch in Bezug auf die Bohrung 3, die anstelle des kreisrunden Querschnittes auch eine andere, beispielsweise rechteckige oder quadratische, Querschnittsform aufweisen könnte, wenngleich die gezeigte zylindrische Querschnittsform herstellungstechnisch besonders einfach ist.

Der einstückig ausgebildete Zahn 4 weist gemäß den Figuren 2a und 2b den mit der Ausnehmung 2 der Hülse 1 übereinstimmend pyramidenstumpfförmig ausgebildeten Zahnfuß 5 und den mittels des stufenförmigen Absatzes 6 an diesen anschließenden Zahnkopf 7 auf. Im Zahnfuß 5 ist die durchgehende Bohrung 8 angebracht, die in jedem Fall eine mit der Bohrung 3 der Hülse 1 übereinstimmende Querschnittsform aufweist. Der Zahn 3 wird mit seinem Fuß 5 so in die Vertiefung 2 der Hülse 1 eingebracht, daß die Bohrung 8 mit der Bohrung 3 der Hülse 1 genau fluchtet, so daß sich durch anschließendes Einbringen einer nicht hier gezeigten Spannhülse, eines Kerbstiftes oder dergleichen, die Hülse 1 und der Zahn 4 gegebenenfalls starr miteinander verriegeln.

Die in den Figuren 2a und 2b sowie 3 und 4 gezeigte Form des Zahnkopfes ist nur beispielshaft und kann in verschiedener Weise variiert werden. So kann beispielsweise der stufenförmige Absatz 6 mehr oder weniger breit ausgeführt oder aber auf ihn auch ganz verzichtet werden. Ebenso kann der Zahnkopf eine andere als die gezeigte Querschnittsform erhalten, je nachdem, für welche Art von Erdreich er zum Einsatz zum Einsatz kommen soll. Schließlich ist im Bezug auf den Zahnkopf 7 auch noch zu erwähnen, daß die gezeigte Schneidfläche 12 aus einem besonders geeigneten speziellen Material aufgepanzert werden kann oder der gesamte Zahnkopf 7 einheitlich aus ein und demselben Material, beispielsweise aus Widiastahl hergestellt, oder mit eingelöteten Widiastiften bewehrt werden kann.

Gemäß Figuren 5a und 5b ist der Zahn 4 mit seinem Fuß 5 in die Vertiefung 2 der Hülse 1 mit dem Absatz 6 eingesetzt und sind der Zahnfuß 5 und die Hülse 1 mittels der in die Bohrungen 3 bzw. 8 eingesetzten Spannhülse 9, an deren Stelle auch ein massiver Kerbstift oder dergleichen vorgesehen sein könnte, wieder lösbar miteinander verbunden.

Die Hülse 1 ist längs ihres äußeren Randes 11 mit dem Schneidschuh 10 der im übrigen nicht gezeigten Schneidkrone verschweißt.

In der Draufsicht gemäß Figur 6, die die Hülse 1 gemäß Figur 1a mit in dieser eingesetztem Zahn 4 gemäß Figur 2a zeigt, ist zu erkennen, daß der Zahnkopf mit seiner Schneidfläche 12 über die Außenfläche 13 der Hülse 1 übersteht.

Für den Fall einer notwendigen Instandsetzung einzelner oder auch aller Zähne 4 genügt es, die Spannhülsen zu entfernen, woraufhin die Zähne aus den Hülsen 1 herausgenommen werden und durch neue oder bereits instandgesetzte Zähne ersetzt werden können, so daß der Bohrbetrieb mit nur kurzer Unterbrechung weitergeführt wrden kann, während die ausgewechselten Zähne gegebenenfalls zur Instandsetzung in die Werkstatt verbracht werden.

## Patentansprüche

1. Schneidkrone für Bohrrohre zum Niederbringen von verrohrten Bohrungen mit einem als im wesentlichen zylindrischen Ring ausgebildeten in Verlängerung eines Bohrrohres mit diesem verschweißbaren oder mit diesem, gegebenenfalls mittelbar über einen Verbindungsring, mittels Gewindebolzen oder dergleichen lösbar verbindbaren Grundkörper (10), der an seinem freien stirnseitigen Ende mit über dieses und über seine Außenseite überstehenden und in gleichmäßigen Abständen über den Umfang verteilt angeordneten Schneidzähnen (4) versehen ist, dadurch gekennzeichnet, daß die Zähne (4) mit dem Grundkörper mittelbar über in Aussparungen des Grundkörpers eingeschweißte und diese völlig ausfüllende Hülsen (1) verbunden sind, wobei die Hülse mit einer Vertiefung (2) für die passende Aufnahme und Befestigung von an den Zähnen ausgebildeten Zahnfüßen (5) versehen sind, und
daß die Vertiefungen (2) in den Hülsen (1) und die Zahnfüße (5) pyramidenstumpfförmig ausgebildet sind.

2. Schneidkrone nach Anspruch 1, dadurch gekennzeichnet, daß die Aussparungen und Hülsen (1) zungenförmig ausgebildet sind.

3. Schneidkrone nach Anspruch 2 dadurch gekennzeichnet, daß die pyramidenstumpfförmige Vertiefung in den Hülsen 1 durchgehend ausgebildet ist.

4. Schneidkrone nach einem der Ansprüche 1 bis 3, dadurch gekennzeichnet, daß die Zahnfüße (5) mittels eines allseitigen stufenförmigen Absatzes (6) in die Zahnköpfe (7) übergehen.

5. Schneidkrone nach einem der Ansprüche 1 bis 4, dadurch gekennzeichnet, daß die Hülsen (1) und die Zahnfüße (5) mit radialen Durchbrechungen (3 bzw. 8) versehen und mittels in diese eingesetzte Spannhülsen (9), Kerbstiften oder dergleichen gegebenenfalls starr, aber wieder lösbar miteinander verbunden sind.

## Claims

1. Cutting crown for bore casings or tubes for drilling tube-lined bores comprising a basic body (10), which basic body is formed as a substantially cylindrical ring and is weldable to a bore casing or tube or is releasably connectable, optionally indirectly via a connecting ring, by means of threaded bolts or the like, to a bore casing or tube, thus forming an extension of said bore casing or tube, and which, at its free end face, is provided with cutting teeth (4) extending beyond said free end face and beyond the outside of the basic body and distributed at even distances along the circumference, characterized in that the teeth (4) are indirectly connected to the basic body via sockets (1) which are welded into recesses in the basic body and completely fill said recesses, whereby the sockets are provided with a cavity (2) for fittingly receiving and attaching the tooth bases (5) formed on the teeth, and in that the cavities (2) in the sockets (1), and the tooth bases (5) are in the form of truncated pyramids.

2. Cutting crown according to claim 1, characterized in that the recesses and sockets (1) are tongue-shaped.

3. Cutting crown according to claim 2, characterized in that the cavity in the sockets (1), which is in the form of a truncated pyramid, is through-going.

4. Cutting crown according to any one of claims 1 to 3, characterized in that the tooth bases (5) verge into the tooth heads (7) by means of a polydirectional stepped shoulder (6).

5. Cutting crown according to any one of claims 1 to 4, characterized in that the sockets (1) and the tooth bases (5) are provided with radial openings (3 and 8, respectively) and are connected with one another optionally in a rigid manner, but releasably, by means of clamping sleeves (9), grooved pins, or the like, inserted into said radial openings.

## Revendications

1. Couronne coupante pour tubes de forage pour le fonçage de puits tubés, avec une pièce de base (10) se présentant sous la forme d'une bague essentiellement cylindrique dans le prolongement d'un tube de forage pouvant être soudée à celui-ci ou être assemblée à celui-ci de manière amovible, éventuellement de manière indirecte au moyen d'une bague d'assemblage au moyen de boulons filetés ou de tout autre dispositif, cette pièce de base étant pourvue, à son extrémité frontale dégagée, de dents de coupe (4) réparties sur sa périphérie à des distances égales et faisant saillie par-dessus cette extrémité et par-dessus sa face extérieure, caractérisée en ce que les dents (4) sont assemblées indirectement à la pièce de base par l'intermédiaire de douilles (1) fixées par soudage dans les cavités de la pièce de base et remplissant complètement celles-ci, tandis que les douilles sont pourvues d'un renfoncement (2) permettant le placement avec ajustage et la fixation des pieds de dents (5) faisant partie des dents et en ce que les renfoncements (2) et les pieds de dents (5) ont une forme en tronc de pyramide.

2. Couronne coupante selon la revendication 1, caractérisée en ce que les cavités et les douilles (1) ont une forme en languette.

3. Couronne coupante selon la revendication 2, caractérisée en ce que le renfoncement en forme de tronc de pyramide dans les douilles (1) est réalisé de part en part.

4. Couronne coupante selon l'une des revendications 1 à 3, caractérisée en ce que les pieds de dents (5) se raccordent aux têtes de dents (7) par une embase (6) ayant de tous côtés une forme en gradins.

5. Couronne coupante selon l'une des revendications 1 à 4, caractérisée en ce que les douilles (1) et les pieds de dents (5) sont pourvus de passages radiaux (3 et 8) et sont assemblés les uns aux autres de manière amovible au moyen de douilles de serrage (9), de goupilles élastiques ou de tout autre dispositif inséré dans ces passages, et cela éventuellement de manière rigide.
